# EUROPÄISCHE PATENTSCHRIFT

(11) **EP 0 175 010 B1**
(45) Veröffentlichungstag und Bekanntmachung des Hinweises auf die Patenterteilung: **03.08.1988**
(21) Anmeldenummer: 84111107.3
(22) Anmeldetag: 18.09.1984
(51) Int. Cl.: B41J 33/58

(54) **Farbbandeinrichtung mit einer Farbbandaufnahme für Drucker, insbesondere für Matrixzeilendrucker**
Ink ribbon device with an ink ribbon take-up mechanism for a printer, in particular a matrix line printer
Dispositif à ruban encreur avec un mécanisme récepteur de ruban encreur pour une imprimante en particulier une imprimante matricielle ligne par ligne

(43) Veröffentlichungstag der Anmeldung: 26.03.1986
(73) Patentinhaber: Mannesmann Tally Ges. mbH, 1232 Wien (AT)
(72) Erfinder: Pichler, Josef, Ing., A-2483 Ebreichsdorf (AT); Puchegger, Karl, Ing., A-2822 Föhrenau (AT)
(74) Vertreter: Flaig, Siegfried

(56) Entgegenhaltungen:
- US-A- 4 350 451
- IBM TECHNICAL DISCLOSURE BULLETIN, Band 19, Nr. 10, März 1977, Seiten 3817-3818, Armonk, US; J.F. GIALLO u.a.: "Angled ribbon guide"
- IBM TECHNICAL DISCLOSURE BULLETIN, Band 21, Nr. 1, Juni 1978, Seiten 19-20, Armonk, US; S.V. BLASKOVIC u.a.: "Print ribbon"

## Beschreibung

Die Erfindung betrifft eine Farbbandeinrichtung mit einer Farbbandaufnahme für Drucker, insbesondere für Matrixzeilendrucker, bei der ein gestrecktes Farbband ausserhalb der Farbbandaufnahme zwischen den Druckelementen und einem Aufzeichnungsträger bzw. einem Druckwiderlager unter einem spitzen Winkel zur horizontalen Druckzeile geführt ist, bei dem in Druckzeilenrichtung angeordnete Druckelemente innerhalb der Farbbandbreite anschlagbar sind.

Derartige Farbbandeinrichtungen dienen dem schnellen Auswechseln verbrauchter Farbbänder, wobei auf eine einfache Handhabung durch den wenig geschulten Benutzer abgestellt ist, d. h. jeder Benutzer muss in der Lage sein, ein neues Farbband in seine richtige Position zu bringen. Ein anderes Problem ist die Abnutzung oder volle Ausnutzung des Farbbandes selbst. Die Ausnutzung des Farbbandes erfolgt im allgemeinen durch ein Vor- oder Rückspulen während des Betriebs des Druckers, also durch kontinuierliches oder schrittweises Bewegen. Eine andere Bewegungsart sieht ein fortwährendes Umlaufen des Farbbandes vor, d.h. das Farbband wird ohne Richtungswechsel in einem Kreislauf bewegt.

Die eingangs bezeichnete Farbbandeinrichtung ist aus der US-A-4350451 bekannt. Die bekannte Farbbandeinrichtung basiert auf einer innerhalb der Farbbandkassette geschaffenen Höhendifferenz zwischen einer Grundplatte, auf der eine Abrollspule angeordnet ist und einer tieferen Ebene, auf der die Aufrollspule angeordnet ist. Die sich ergebende Höhendifferenz bewirkt, dass das Farbband einen schrägen Weg ausserhalb des Farbbandgehäuses zwischen ersten und zweiten in Entfernung voneinanderliegenden Schlitzen durchläuft. Hierbei wird unterstellt, dass ein schräger Weg des Farbbandes quer über eine Druckstelle die maximale Ausnutzung der Farbbandoberfläche während des Druckens gestattet und den Druckvorgang vereinfacht. Durch die notwendige Höhendifferenz innerhalb der Farbbandkassette ist letztere relativ kompliziert ausgebildet.

Ausserdem ist es bekannt (IBM Technical Disclosure Bulletin, März 1977 bzw. Juni 1978), das Farbband ebenfalls ausserhalb der Farbbandkassette schräg zu führen. Über die Mittel zum schrägen Führen des Farbbandes sind jedoch keine Angaben gemacht.

Der Erfindung liegt die Aufgabe zugrunde, die beim schrägen Führen des Farbbandes auftretenden Schwierigkeiten bzw. Nachteile bekannter Führungsmittel zu beseitigen und zum Erreichen eines Schrägverlaufes des Farbbandes eine konstruktiv besonders einfache Lösung vorzuschlagen.

Die gestellte Aufgabe wird bei einer eingangs bezeichneten Farbbandeinrichtung erfindungsgemäss dadurch gelöst, dass zur Schrägführung des Farbbandes die Farbbandkassette einendig angehoben und anderendig abgesenkt zur horizontalen Druckzeile gelagert ist. Diese Anordnung vermeidet eine Überbelastung eines Farbband-Breitenabschnittes durch Druckelemente oder Typenabdrucke und versetzt solche Abdrucke von aufeinanderfolgenden Druckpunkten oder Typenabdrukken in Druckzeilenrichtung auf sämtliche Abschnitte der Farbbandbreite. Somit wird das Farbband besser ausgenutzt und erreicht gleichzeitig eine höhere Lebensdauer.

Die Mittel zur Schrägstellung der Farbbandkassette bestehen ohne grossen Aufwand darin, dass die Farbbandkassette mittels zumindest zweier, auf die Schräglage der Farbbandkassette in ihrer Höhe eingestellter Stehbolzen aufgesetzt ist. Die Länge der Stehbolzen ergibt also das Mass für den spitzen Winkel.

Nach weiteren Merkmalen der Erfindung ist vorgesehen, dass die Stehbolzen an ihren Enden mit Kugeln versehen sind, die in Ausnehmungen der Farbbandkassette einrastbar sind. Diese Gestaltung fördert ein leichtes und schnelles, unkompliziertes Auswechseln einer Farbbandkassette durch einen ungeschulten Benutzer des Druckers.

Die Schrägstellung der Farbbandkassette erhöht auf dem angehobenen Ende den Bauteil womöglich nachteilig. Für einen Handantrieb ist daher schwerlich Raum unterhalb einer abklappbaren Abdeckung des Druckers vorhanden. Dieses Problem wird dadurch gelöst, indem auf die die Farbbandkassette von unten durchdringende Farbband-Antriebswelle ein abnehmbarer Drehknopf aufsetzbar ist.

Die Ausbildung der Farbbandkassette soll ebenfalls nicht durch die Schrägstellung beeinflusst werden. Es wird daher vorgeschlagen, dass die Farbbandkassette eine weitere Ausnehmung aufweist, in die der Drehknopf zu Transport- bzw. Lagerzwecken versenkt einsetzbar ist.

Ein Ausführungsbeispiel der Erfindung ist in der Zeichnung schematisch dargestellt und wird nachfolgend näher erläutert. Es zeigen: Fig. 1 eine perspektivische Teilansicht einer

Druckmechanik mit Druckelementen und Farbband von vorne gesehen;
Fig. 2 eine perspektivische Draufsicht auf eine Farbbandkassette;
Fig. 3 eine Vorderansicht auf das Druckwiderlager, das Druckerchassis und eine Farbbandkassette und
Fig. 4 einen senkrechten Querschnitt durch die Farbbandkassette im Bereich «A» gemäss Fig. 3 in vergrössertem Massstab.

Die Farbbandeinrichtung kann an jedem Drukker, der mit einem Farbband ausgerüstet ist, eingesetzt werden. Das Ausführungsbeispiel zeigt einen Matrixzeilendrucker und von diesem die Druckmechanik mit einem Druckelementträger 1. In dem Druckelementträger 1 sind antreibbare Druckelemente 2, z. B. Drucknadeln oder entsprechende Druckhämmer, angeordnet.

Das Farbband 3 verläuft zur horizontalen Druckzeile 4 unter einem spitzen Winkel 5. Der Druckelementträger 1 schwingt in Zeilenrichtung, also horizontal, um eine feste Strecke, die z.B. nach beiden Seiten 6,5 mm beträgt, hin und her. Der spitze Winkel 5 ist daher auf die Anzahl der Drucknadeln 2, die z. B. 33 oder 66 betragen, abgestellt, und zwar so, dass die Drucknadeln 2 stets innerhalb der Farbbandbreite 6 aufschlagen. Wie in Fig. 1 gezeichnet, ist für das letzte, links aussen liegende Druckelement 2a diese Forderung erfüllt.

Der spitze Winkel 5 kann leicht über die Farbbandkassette 7 eingestellt werden (Fig. 2 und 3). Die Farbbandkassette 7 wird am linken Ende 7a angehoben und am rechten Ende 7b abgesenkt und entsprechend gelagert.

Zu diesem Zweck ist das Druckerchassis 8 (Fig. 3), das parallel zum Druckwiderlager 9 verläuft und damit parallel zur Druckwalze 4 mit zwei Stehbolzen 10 und 11 versehen. Die Stehbolzen 10, 11 sind an ihren Enden mit Kugeln 12 ausgerüstet (Fig. 4). Der Stehbolzen 10 am Ende 7a ist um den eingestellten Betrag höher als der Stehbolzen 11, um den Winkel 5 zu erzielen. Die Stehbolzen 10 und 11 könnten selbstverständlich auch höheneinstellbar sein, indem der Bund 13 als Gewindemutter ausgeführt wird, wobei der jeweilige Schaft der Stehbolzen 10 und 11 Aussengewinde tragen würde.

Die Farbbandkassette 7 weist exakt über den Stehbolzen 10 und 11 Ausnehmungen 14 auf. Die Ausnehmungen 14 werden durch elastische Greifarme 15 und 16 gebildet, so dass die Kugeln 12 einrasten können. Feste Arme 17 begrenzen beim Einrasten den Rastweg endgültig.

Das Farbband 3 wird wie üblich durch im Innern der Farbbandkassette angeordnete Rollenpaare 18 geführt (Fig. 3), wobei eine der Rollen angetrieben ist. Dieser Antrieb wird vom Druckerchassis 8 durch einen (nicht gezeigten) Antriebsmotor auf die Farbband-Antriebswelle 19 bzw. deren Kupplung 19a übertragen. Das Farbband 3 kann ohne den Antrieb auch über einen Drehknopf 20 von Hand bewegt, d. h. gespannt werden (wie aus Fig. 2 ersichtlich ist). Der Drehknopf 20 wird während des Transportes und für eine günstige flache Verpackung und Lagerung in eine Ausnehmung 21 versenkt eingesteckt, so dass das Gehäuse 7a der Farbbandkassette 7 vollkommen flach und ohne vorspringende Erhöhungen ist.

## Patentansprüche

1. Farbbandeinrichtung mit einer Farbbandaufnahme für Drucker, insbesondere für Matrixzeilendrucker, bei der ein gestrecktes Farbband (3) ausserhalb der Farbbandaufnahme zwischen den Druckelementen (2) und einem Aufzeichnungsträger bzw. einem Druckwiderlager unter einem spitzen Winkel (5) zur horizontalen Druckzeile (4) geführt ist, bei dem in Druckzeilenrichtung angeordnete Druckelemente (2) innerhalb der Farbbandbreite (6) anschlagbar sind, dadurch gekennzeichnet, dass zur Schrägführung des Farbbandes (3) die Farbbandkassette (7) einendig angehoben und anderendig abgesenkt zur horizontalen Druckzeile (4) gelagert ist.

2. Farbbandeinrichtung nach Anspruch 1, dadurch gekennzeichnet, dass die Farbbandkassette (7) mittels zumindest zweier, auf die Schräglage der Farbbandkassette (7) in ihrer Höhe eingestellter Stehbolzen (10, 11) aufgesetzt ist.

3. Farbbandeinrichtung nach den Ansprüchen 1 und 2, dadurch gekennzeichnet, dass die Stehbolzen (10, 11) an ihren Enden mit Kugeln (12) versehen sind, die in Ausnehmungen (14) der Farbbandkassette (7) einrastbar sind.

4. Farbbandeinrichtung nach den Ansprüchen 1 bis 3, dadurch gekennzeichnet, dass auf die die Farbbandkassette (7) von unten durchdringende Farbband-Antriebswelle (19) ein abnehmbarer Drehknopf (20) aufsetzbar ist.

5. Farbbandeinrichtung nach den Ansprüchen 1 bis 4, dadurch gekennzeichnet, dass die Farbbandkassette (7) eine weitere Ausnehmung (21) aufweist, in die der Drehknopf (20) zu Transport- bzw. Lagerzwecken versenkt einsetzbar ist.

## Claims

1. Ribbon device comprising a ribbon mounting for printers, especially for matrix line printers, wherein a stretched ribbon (3) is guided, outside the ribbon mounting, between the printing elements (2) and a recording means or a pressure support, at an acute angle (5) to the horizontal line of print (4), at which angle printing elements (2) disposed in the direction of the line of print can be struck within the width (6) of the ribbon, characterized in that, for the inclined guidance of the ribbon (3), the ribbon cassette (7) is mounted raised at one end and lowered at the other end with respect to the horizontal line of print (4).

2. Ribbon device according to claim 1, characterized in that the ribbon cassette (7) is mounted by means of at least two studs (10,11), set in their height to the inclined position of the ribbon cassette (7).

3. Ribbon device according to claims 1 and 2, characterized in that the studs (10, 11) are furnished at their ends with balls (12), which can be engaged into recesses (14) of the ribbon cassette (7).

4. Ribbon device according to claims 1 to 3, characterized in that a removable rotary knob (20) can be fitted onto the ribbon drive shaft (19), which passes upwards from below through the ribbon cassette (7).

5. Ribbon device according to claims 1 to 4, characterized in that the ribbon cassette (7) possesses a further recess (21), into which the rotary knob (20) can be placed, recessed, for transportation and storage purposes.

## Revendications

1. Dispositif de ruban-encreur avec un tiroir de ruban-encreur pour des imprimantes, en particulier des imprimantes à lignes, matricielles, dans lesquelles un ruban-encreur (3) qui s'étend à l'extérieur du tiroir de ruban-encreur entre les éléments d'impression (2) et un support d'enregistrement, respectivement une butée d'impression est guidé sous angle (5) aigu, par rapport à la ligne d'impression (4) horizontale, dans lequel des éléments d'impression (2) qui sont disposés dans la direction de la ligne d'impression sont frappables à l'intérieur de la largeur de ruban-encreur (6), caractérisé en ce que, pour réaliser un guidage oblique du ruban-encreur (3), la cassette de ruban-encreur (7) est guidée en étant relevée à une extrémité et abaissée à l'autre extrémité, par rapport à la ligne d'impression (4) horizontale.

2. Dispositif à ruban-encreur selon la revendication 1, caractérisé en ce que la cassette de ruban-encreur (7) est appliquée dans la position oblique de cassette de ruban-encreur, au moyen d'au moins deux boulons entretoise (10, 11) réglés en hauteur.

3. Dispositif à ruban-encreur selon les revendications 1 et 2, caractérisé en ce que les boulons entretoise (10,11) sont pourvus à leurs extrémités de boules (12), qui sont encliquetables dans des évidements (14) de la cassette de ruban-encreur (7).

4. Dispositif à ruban-encreur selon les revendications 1 à 3, caractérisé en ce qu'un bouton tournant (20) amovible est applicable sur l'arbre d'entraînement de ruban-encreur (19) traversant la cassette de ruban-encreur (7) par le dessous.

5. Dispositif à ruban-encreur selon les revendications 1 à 4, caractérisé en ce que la cassette de ruban-encreur (7) possède un autre évidement (21), dans lequel le bouton tournant (20) peut être introduit de manière enfoncée, pour des raisons de transport, respectivement de stockage.
